# FASCICULE DE BREVET EUROPEEN

(11) **EP 0 157 666 B1**
(45) Date de publication et mention de la délivrance du brevet: **07.01.1988**
(21) Numéro de dépôt: 85400363.9
(22) Date de dépôt: 27.02.1985
(51) Int. Cl.: H01C 10/32, F02D 41/00

(54) **Potentiomètre rotatif, notamment de mesure de position angulaire**
Rotationspotentiometer, insbesondere für Winkelpositionsmessung
Rotating potentiometer, particularly for angular position measurement

(30) Priorité: 28.02.1984 FR 8403006
(43) Date de publication de la demande: 09.10.1985
(73) Titulaire: SIEMENS AUTOMOTIVE S.A., 31036 Toulouse Cédex (FR)
(72) Inventeur: Echasseriau, Gilbert, F-31300 Toulouse (FR); Lefevre, Philippe, F-31000 Toulouse (FR); Oliveau, Patrick, F-31100 Toulouse (FR)
(74) Mandataire: Colas, Jean-Pierre

(56) Documents cités:
- US-A- 4 355 293
- US-A- 4 430 634

## Description

L'invention concerne un potentiomètre rotatif, notamment pour la mesure de la position angulaire d'un organe rotatif tel que le papillon des gaz d'un moteur à combustion interne.

On connaît des potentiomètres rotatifs du type comprenant un corps fixe pourvu intérieurement d'une piste résistive contre laquelle est appliqué un balai frotteur porté par un rotor monté dans le corps et sollicité par un ressort hélicoïdal dans une position de repos définie par la venue en appui d'une partie du rotor contre une butée du corps.

La rotation du rotor permet de faire varier la résistance interne du potentiomètre de sorte que le rapport entre les tensions de sortie et d'entrée du potentiomètre est représentatif de l'angle de rotation du rotor par rapport à sa position de repos. La mesure de ce rapport peut donc être utilisée dans un capteur potentiométrique pour caractériser la position angulaire d'un organe rotatif par rapport à un repère fixe.

Dans les potentiomètres de ce type, lors du montage du rotor dans le corps, il faut éviter tout contact entre le balai frotteur et la piste résistive pour éviter leur détérioration. Cette opération est donc délicate et nécessite dans l'état actuel de la technique d'utiliser un outil supplémentaire pour plaquer le balai contre le rotor lors du positionnement de celui-ci dans le corps.

L'invention vise à fournir un potentiomètre du type précité qui soit d'une construction particulièrement simple tout en permettant de remédier aux inconvénients des potentiomètres de la technique antérieure, notamment d'éviter le recours à un outil supplémentaire pour l'introduction du balai dans le corps.

A cet effet, l'invenion a pour object un potentiomètre rotatif comprénant un corps fixe présentant une piste résistive, un balai élastique porté par un rotor monté à rotation dans le corps et adapté, en fonctionnement, pour frotter contre la piste résistive, et un ressort interposé entre le corps fixe et le rotor pour solliciter ce dernier vers une position de repos, caractérisé en ce que le corps comporte au moins un logement apte à recevoir le balai sans précontrainte ni déformation dans une position initiale d'introduction du rotor dans le corps et à autoriser la venue en contact du balai avec la piste lors du montage du rotor dans le corps par rotation dudit rotor entre sa position d'introduction et sa position de repos.

Par ailleurs, les potentiomètres connus du type précité n'offrent pas la possibilité d'obtenir avec le même corps et le même rotor un rappel du rotor vers sa position de repos indifféremment dans le sens direct ou dans le sens indirect. En effet, lorsqu'un tel potentiomètre est destiné par exemple à mesurer la position angulaire du papillon des gaz d'un moteur à combustion interne, son utilisation rationnelle nécessite d'avoir un même sens de rappel du rotor et du papillon sous l'action de leur ressort de rappel respectif. Dans ce cas, le rotor est entraîné par l'axe du papillon lors de l'augmentation de charge du moteur et n'entrave pas le retour du papillon vers la position «pied levé». Dans le cas d'un sens de rappel opposé, le rotor suivrait le papillon pendant l'augmentation de charge mais pourrait bloquer son retour vers la position «pied levé».

Cette possibilité d'incident justifie la réalisation de deux versions de potentiomètre satisfaisant toutes les configurations possibles tout en présentant un maximum de pièces communes pour des raisons d'économie tant au niveau de la fabrication que du stockage.

Selon un mode particulier de realisation, l'invention permet d'atteindre ce but au moyen d'un potentiomètre tel que défini ci-dessus, caractérisé en ce que le corps et le rotor présentent un plan axial de symétrie permettant leur assemblage sélectivement avec l'un ou l'autre de deux types de ressort dont l'un rappelle le rotor dans le sens direct et l'autre dans le sens indirect et en ce que le rotor possède deux zones pour la fixation du balai en l'une ou l'autre de deux positions symétriques par rapport à ce plan, suivant le sens de rappel du ressort.

Enfin, dans les potentiomètres connus du type précité, le ressort de rappel hélicoïdal a généralement l'une de ces pattes de fixation parallèle à l'axe du ressort et l'autre dans le plan de ses spires. Un trou dans le corps du potentiomètre accueille la première patte alors que la seconde se trouve bloquée par une butée sur le rotor. L'inconvénient d'un tel agencement est que la fixation du ressort dans le corps nécessite beaucoup de dextérité et proscrit tout système de montage automatique.

Suivant un autre mode particulier de réalisation de l'invention, ce problème est résolu grâce au fait que le ressort est un ressort hélicoïdal présentant à ses extrémités des pattes de blocage s'étendant radialement dans le plan des spires du ressort et dont l'une est apte à être engagée axialement dans des moyens d'immobilisation ménagés dans le corps et l'autre à prendre appui contre une première surface de butée du rotor.

D'autres caractéristiques et avantages de l'invention apparaîtront au cours de la description qui va suivre d'un mode de sa réalisation donné uniquement à titre d'exemple et illustré par les dessins annexés sur lesquels:
- la figure 1 est une vue en perspective éclatée, avec arrachement partiel, du rotor et du corps d'un potentiomètre conforme à l'invention;
- la figure 2 est une vue en coupe suivant la ligne 2-2 de la figure 3 du potentiomètre représenté pendant une phase intermédiaire de son assemblage;
- la figure 3 est une vue en coupe suivant la ligne 3-3 de la figure 2;
- la figure 4 est une vue en coupe suivant la ligne 4-4 de la figure 2;
- la figure 4A est une vue en coupe analogue à la figure 4 représentant le potentiomètre après assemblage définitif;
- la figure 5 est une vue en plan d'un levier d'entraînement du rotor; et
- la figure 6 est une vue en plan d'une variante de ressort permettant le rappel du rotor dans le sens opposé à celui du mode de réalisation des figures 1 à 4A.

En se reportant aux figures 1 à 5, le potentiomètre représenté comprend essentiellement un corps 1 dans lequel un rotor 2 portant un balai frotteur électriquement conducteur 3 et un levier d'actionnement 4 est sollicité vers sa position de repos par un ressort hélicoïdal 5a.

Le corps 1 présente sensiblement la forme d'une cuvette, par exemple en matière plastique moulée, dont le fond 6 est percé d'un trou 7 également délimité par un prolongement tubulaire 8 faisant saillie depuis le fond 6 de la cuvette. Le prolongement tubulaire 8, de hauteur inférieure à la paroi périphérique 9 de la cuvette, délimite avec celle-ci et le fond 6 une cavité 10. La surface extérieure du prolongement tubulaire 8 est cylindrique tandis que la surface intérieure de la paroi 9 comprend une partie cylindrique prolongée tangentiellement par deux portions planes ou faiblement incurvées définissant une section sensiblement en forme de V, de sorte que la cavité 10 comprend une zone annulaire 11 de section constante se raccordant à une deuxième zone 12 formant un logement à section en V.

La surface intérieure de la paroi 9 est revêtue, sur une hauteur sensiblement égale à celle du prolongement tubulaire 8, d'une piste électriquement résistive 13 avec laquelle, en position assemblée du potentiomètre, le balai frotteur 3 est en contact. A ses extrémités voisines du fond du logement 12, la piste est connectée è des conducteurs (non représentés) de raccordement à une source d'alimentation électrique.

Enfin, deux butées 14 et 15 font saillie dans le logement 12 depuis le fond 6 du corps 1. Ces butées, dont le rôle sera expliqué ci-après, sont disposées de part et d'autre d'un plan passant par l'axe du trou 7 et par le fond du logement 12 et qui constitue pour le corps 1 un plan de symétrie dont la trace est représentée par la ligne 2-2 de la figure 3.

Le rotor 2, qui présente comme le corps 1 un plan de symétrie axial et est de préférence réalisé dans le même materiau que celui-ci, comprend une tête 16 à partir de laquelle fontsaillie dans le même sens un axe 17 destiné à être reçu à rotation dans le trou 7 formant portée et une portion de jupe 18 en forme de secteur cylindrique. Laxe 17 et la portion de jupe 18 délimitent entre eux un espace annulaire dans lequel, en position assemblée du potentiomètre, pénètrent le prolongement tubulaire 8 et le ressort 5a. La portion de jupe 18 présente deux bords latéraux d'extrémité 19 et 20 qui jouent un rôle de butée explicité ci-après.

Le balai frotteur 3 est fixé sur la portion de jupe 18, au voisinage du bord 19 ou du bord 20 suivant qu'il s'agit de l'une ou l'autre des versions du potentiomètre, c'est-à-dire à rappel dans le sens direct ou dans le sens indirect. Grâce à sa symétrie par rapport à un plan longitudinal, le même balai 3 peut être utilisé dans les deux cas. Ce balai 3 est connecté à une borne de sortie par des moyens conventionnels non représentés.

Le ressort hélicoïdal 5a présente à ses extrémités opposées des pattes de blocage 21 a, 22a s'étendant radialement dans le plan des spires du ressort.

Le ressort 5a correspondant au mode de réalisation des figures 1 à 4A est bobiné de manière à exercer sa force de rappel dans le sens direct tandis que le ressort 5b représenté à la figure 6 et destiné à réaliser l'autre version du potentiomètre exerce sa force de rappel dans le sens indirect.

Enfin, le levier 4 présente également un plan de symétrie longitudinal pour pouvoir être utilisé indifféremment avec l'une ou l'autre version du potentiomètre et peut être avantageusement réalisé en tôle découpée et pliée. Il comporte à l'une de ses extremi- tés un moyen d'assemblage 24 adéquat permettant d'assurer sa fixation sur l'extrémité libre de l'axe 17 du rotor 2, et à son autre extrémité deux languettes latérales bombées 23a et 23b disposées symétriquement de part et d'autre d'une languette longitudinale 25 repliée entre les deux languettes latérales. Ce levier est plus particulièrement destiné à permettre l'utilisation du potentiomètre comme capteur de la position angulaire d'un papillon dont le levier de commande vient prendre appui contre la surface extérieure convexe de l'une ou l'autre des languettes latérales 23a et 23b suivant la version considérée, la languette longitudinale 25 permettant d'éviter que le contact avec le levier de commande se fasse entre les languettes latérales.

On décrira maintenant le montage du potentiomètre à rappel dans le sens direct correspondant au mode de réalisation des figures 1 à 4A.

En premier lieu, on vient placer le ressort 5a dans le corps 1, autour du prolongement tubulaire 7, en engageant l'une de ses pattes de blocage 21 a entre les butées 14 et 15 (figure 3). On présente ensuite le rotor 2, équipé d'un balai 3 fixé du côté approprié sur la portion de jupe 18, de manière à engager l'axe 17 dans le trou 7. On effectue cette opération dans une position angulaire relative du corps 1 et du rotor 2 telle que le balai frotteur 3 se trouve à l'aplomb du logement 12, position d'introduction dans laquelle les plans de symétrie axiale du corps 1 et du rotor 2 sont sensiblement en coïncidence. Le profil du logement 12, considéré en coupe transversale, est tel que, dans cette position, il permet au balai frotteur élastique 3 d'y pénétrer librement, sans précontrainte de ce dernier et sans contact avec la piste 13 revêtant la surface intérieure de la paroi 9.

Le rotor 2 peut alors être engagé plus à fond dans le corps 1, jusqu'à ce que le bord inférieur de la portion de jupe 18 vienne en appui contre le bord supérieur des butées 14 et 15, dans la position représentée aux figures 2 et 4.

Le rotor 2 est ensuite tourné dans le sens indirect représenté par la flèche F à la figure 4A jusqu'à ce que, dans un premier temps, le bord latéral 20 de la portion de jupe 18 vienne en contact avec l'autre patte de blocage 22a du ressort, puis repousse celle-ci en appliquant progressivement une précontrainte au ressort 5a. Au cours de cette rotation, le balai frotteur élastique 3 passe du logement 12 à la zone annulaire 11 et vient s'appliquer élastiquement contre la piste potentiométrique 13 suivant un mode de frottement analogue à celui d'utilisation. Le mouvement de rotation précité du rotor 2 est poursuivi jusqu'au moment où la portion de jupe 18 dégage complètement la butée 15: le rotor peut alors être enfoncé dans le corps 1 jusqu'a ce que le bord inférieur de la portion de jupe 18 soit en contact avec le fond de la cavité 10, puis libéré. Le rotor 2 est alors retenu dans le corps 1 grâce à la précontrainte du ressort 5a qui, par sa patte 22a appliquée contre le bord latéral 20, sollicite l'autre bord latéral 19 de la portion de jupe 18 contre la butée 15, ce qui correspond à la position de repos du potentiomètre.

L'assemblage de ce dernier peut être complété par le montage du levier 4 sur l'extrémité de l'axe 17 qui fait saillie hors du corps 1 et par la fixation d'un couvercle (non représenté) sur ce dernier pour y enfermer le rotor 2 et le ressort 5A.

Pour la réalisation d'un potentiomètre à rappel dans le sens indirect, seules diffèrent la fixation du balai 3 sur le rotor 2 et la forme du ressort. On utilise alors le ressort 5b qui est symétrique du ressort 5A par rapport à un plan axial passant par l'une des pattes de fixation et on monte le balai 3 sur le rotor dans une position symétrique, par rapport au plan de symétrie axial du rotor, de celle représentée par exemple à la figure 4.

Le potentiomètre décrit permet donc de s'affranchir de l'utilisation de tout outil supplémentaire pour la mise en place du balai et assure le contact de ce dernier avec la piste potentiométrique selon un angle d'attaque favorable quelque soit la version. La liasion balai piste potentiométrique étant particulièrement délicate, le potentiomètre décrit associe la simplicité et la qualité du montage, qui peut être aisément automatisé.

En outre, les deux versions du potentiomètre, suivant le sens de rappel du rotor, peuvent être réalisées avec des pièces communes à l'exception du seul ressort.

Bien entendu, l'invention n'est pas limitée aux modes de réalisation décrits et de nombreuses modifications peuvent y être apportées sans sortir de son cadre. C'est ainsi, par exemple, que le logement 12 pourrait être réalisé sous la forme de deux gorges distinctes symétriques par rapport au plan de symétrie du corps, ou que la forme des butées, de la portion de jupe, etc. pourrait être différente tout en jouant le même rôle.

On remarquera enfin que le trou 7 et l'axe 17 présentent chacun deux zones de diamètres différents raccordées par un épaulement et qui assurent le guidage de l'axe 17 du rotor dans le corps 1 suivant un double palier.

## Revendications

1. Potentiomètre rotatif comprenant un corps fixe présentant une piste résistive, un balai élastique porté par un rotor monté à rotation dans le corps et adapté, en fonctionnement, pour frotter contre la piste résistive, et un ressort interposé entre le corps fixe et le rotor pour solliciter ce dernier vers une position de repos, caractérisé en ce que le corps (1) comporte au moins un logement (12) apte à recevoir le balai (3) sans précontrainte ni déformation dans une position initiale d'introduction du rotor (2) dans le corps (1) et à autoriser la venue en contact du balai (3) avec la piste (13) lors du montage du rotor dans le corps par rotation dudit rotor (2) entre sa position d'introduction et sa position de repos.

2. Potentiomètre selon la revendication 1, caractérisé en ce que le corps (1) et le rotor (2) présentent un plan axial de symétrie permettant leur assemblage sélectivement avec l'un ou l'autre de deux types de ressort (5a, 5b) dont l'un (5a) rappelle le rotor (2) dans le sens direct et l'autre (5b) dans le sens indirect, et en ce que le rotor (2) possède deux zones pour la fixation du balai (3) en l'une ou l'autre de deux positions symétriques par rapport à ce plan, suivant le sens de rappel du ressort.

3. Potentiomètre selon l'une quelconque des revendications 1 et 2, caractérisé en ce que le ressort est un ressort hélicoïdal (5a; 5b) présentant à ses extrémités des pattes de blocage (21 a, 22a; 21 b, 22b) s'étendant radialement dans le plan des spires du ressort et dont l'une (21a; 21b) est apte à être engagée axialement dans des moyens d'immobilisation (14, 15) ménagées dans le corps (1) et l'autre (22a; 22b) à prendre appui contre une première surface de butée (19, 20) du rotor (2).

4. Potentiomètre selon la revendication 3, caractérisé en ce que le corps (1) présente la forme d'une cuvette dont le fond (6) est percé d'un trou (7) également délimité par un prolongement tubulaire (8) ménageant avec la paroi périphérique (9) de la cuvette une cavité (10) comprenant une zone annulaire (11) de section constante dans laquelle le balai (3) est en appui élastique contre la piste (13) et une deuxième zone constituant ledit logement (12).

5. Potentiomètre selon la revendication 4, caractérisé en ce que le rotor (2) comprend un axe (17) reçu à rotation dans ledit trou (7) et terminé par une tête (16) présentant au moins un appendice (18) délimitant ladite première surface de butée (19, 20) et une deuxième surface de butée (20, 19) apte à prendre appui, dans la position de repos, contre des moyens de butée (14, 15) ménagés dans le corps (1).

6. Potentiomètre selon la revendication 5, caractérisé en ce que ledit appendice est une portion de jupe (18) qui porte le balai (3) et délimite avec l'axe (17) un espace annulaire dans lequel pénètrent le prolongement tubulaire (8) et le ressort (5a; 5b) et dont les bords latéraux (19, 20) constituent les première et deuxième surfaces de butée.

7. Potentiomètre selon la revendication 5 lorsqu'elle dépend de la revendication 2, caractérisé en ce que les moyens d'immobilisation du ressort et de butée pour le rotor sont constitués par deux butées (14, 15) faisant saillie depuis le fond de la cavité (10) de part et d'autre dudit plan de symétrie et entre lesquelles est immobilisée ladite patte (21 a, 21 b) de blocage du ressort (5a, 5b), lesdites butées (15, 14) coopérant sélectivement avec l'une ou l'autre desdites surfaces de butée (19, 20) suivant le sens de rappel du ressort (5a, 5b).

8. Potentiomètre selon l'une quelconque des revendications 1 à 7, caractérisé en ce qu'il comprend un levier (4) d'actionnement du rotor (2) présentant, de part et d'autre d'un plan longitudinal de symétrie, deux languettes latérales bombées d'appui (23a, 23b) entre lesquelles est repliée une languette longitudinale (25).

9. Potentiomètre selon l'une quelconque des revendications 1 à 8, caractérisé en ce que le guidage de l'axe (17) du rotor dans le corps (1 ) s'effectue par un double palier.

## Patentansprüche

Rotationspotentiometer mit einem ortsfesten Gehäuse mit einem Widerstandsstreifen, einer elastischen Bürste, welche von einem drehbar im Gehäuse montierten und im Betrieb zum Schleifen an dem Widerstandsstreifen geeignet ist, und einer zwischen dem ortsfesten Gehäuse und dem Rotor angeordneten Feder, um diesen letzteren in eine Ruhestellung zu bringen, dadurch gekennzeichnet, dass das Gehäuse (1) mindestens ein Lager (12) umfasst, welches zur Aufnahme der Bürste (3) ohne Vorspannung oder Deformation in einer Anfangsstellung des Einbringens des Rotors (2) in das Gehäuse (1) und zum Inkontaktbringen der Bürste (3) mit dem Streifen (13) beim Einsetzen des Rotors in das Gehäuse durch Rotation des Rotors (2) zwischen seiner Einbringstellung und seiner Ruhestellung geeignet ist.

2. Potentiometer nach Anspruch 1, dadurch gekennzeichnet, dass das Gehäuse (1) und der Rotor (2) eine axiale Symmetrieebene aufweisen, welche ihren selektiven Anschluss an den einen oder anderen der zwei Federtypen (5a, 5b) erlaubt, von welchen der eine (5a) den Rotor (2) in die direkte Richtung rückstellt und der andere (5b) in die indirekte Richtung, und dass der Rotor (2) zwei Zonen zur Befestigung der Bürste (3) in der einen oder anderen der zwei bezüglich dieser Ebene symmetrischen Stellungen gemäss der Rückstellrichtung der Feder aufweist.

3. Potentiometer nach einem der Ansprüche 1 und 2, dadurch gekennzeichnet, dass die Feder eine Spiralfeder (5a, 5b) ist, welche an ihren Enden Blockierungsklemmen (21 a, 22a; 21 b, 22b) aufweisen, welche sich radial in der Ebene der Windungen der Feder erstrecken und von denen eine (21 a; 21 b) zum axialen Eingriff in im Gehäuse (1) angebrachte Sperrvorrichtungen (14,15) und die andere zum Abstützen an einer ersten Stossfläche (19, 20) des Rotors (2) ausgebildet ist.

4. Potentiometer nach Anspruch 3, dadurch gekennzeichnet, dass das Gehäuse (1) die Form einer Schale hat, deren Boden (6) mit einem Loch (7) versehen ist, welches ebenfalls durch eine rohrförmige Verlängerung (8) abgegrenzt ist, welche mit der Umfangswand (9) der Schale einen Hohlraum (10) mit einer Ringzone (11) von konstantem Querschnitt bildet, in welcher die Bürste (3) elastisch am Streifen (13) abgestützt ist, und eine das Lager (12) bildende zweite Zone.

5. Potentiometer nach Anspruch 4, dadurch gekennzeichnet, dass der Rotor (2) eine Achse (17) aufweist, welche drehbar im Loch (7) gelagert ist und durch ein Kopfende (16) mit mindestens einem Ansatzstück (18), welches die erste Stossfläche (19, 20) und eine zweite Stossfläche (20, 19) abgrenzt, welche in der Ruhestellung zum Abstützen an den im Gehäuse (1) angebrachten Anschlagvorrichtungen (14, 15) ausgebildet sind, abgeschlossen ist.

6. Potentiometer nach Anspruch 1, dadurch gekennzeichnet, dass das Ansatzstück ein Teil einer Schürze (18) ist, welche die Bürste (3) trägt und mit der Achse (17) einen Ringraum abgrenzt, in welchen das rohrförmige Ansatzstück (8) und die Feder (5a; 5b) eindringen und dessen Seitenränder (19, 20) die erste und zweite Anschlagfläche bilden.

7. Potentiometer nach Anspruch 5, wenn dieser von Anspruch 2 abhängt, dadurch gekennzeichnet, dass die Sperrvorrichtungen für die Feder und Anschlagvorrichtungen für den Rotor aus zwei Anschlägen (14, 15) gebildet sind, welche beidseitig der Symmetrieebene zum Boden des Holraums (10) vorragen und zwischen welchen die Blockierklemme (21 a, 21 b) für die Feder (5a, 5b) eingeklemmt ist, wobei die Anschläge (15, 14) selektiv mit der einen oder der anderen Anschlagfläche (19, 20) nach der Rückholwirkung der Feder (5a, 5b) zusammenwirken.

8. Potentiometer nach einem der Ansprüche 1 bis 7, dadurch gekennzeichnet, dass es einen Hebel (4) zur Betätigung des Rotors (2) umfasst, welcher beiderseits einer Längssymmetrieebene zwei gewölbte seitliche Stützlaschen (23a, 23b) aufweist, zwischen welchen eine Längslasche (25) eingeschlagen ist.

9. Potentiometer nach einem der Ansprüche 1 bis 8, dadurch gekennzeichnet, dass die Führung der Achse (17) des Rotors im Gehäuse durch ein Doppellager erfolgt.

## Claims

1. Rotary potentiometer comprising a fixed body having a resistive track, an elastic brush carried by a rotor which is mounted rotatably in the body and which is designed, during operation, to rub against the resistive track, and a spring interposed between the fixed body and the rotor in order to stress the latter towards a rest position, characterized in that the body (1) has at least one receptacle (12) intended for receiving the brush (3), without prestress or deformation, in an initial position for introducing the rotor (2) of the body (1), and for allowing the brush (3) to come in contact with the track (13), during the assembly of the rotor in the body, as a result of the rotation of the said rotor (2) between its introduction position and its rest position.

2. Potentiometer according to Claim 1, characterized in that the body (1) and the rotor (2) have an axial plane of symmetry making it possible to assemble them selectively with either one of two types of spring (5a, 5b), of which one (5a) returns the rotor (2) directly and the other (5b) indirectly, and in that the rotor (2) has two zones for fastening the brush (3) in either one of two positions symmetrical relative to this plane, in the return direction of the spring.

3. Potentiometer according to either of Claims 1 and 2, characterized in that the spring is a helical spring (5a; 5b) having, at its ends, retaining lugs (21a, 22a; 21b, 22b) which extend radially in the plane of the turns of the spring and of which one (21 a; 21 b) is intended to be engaged axially in immobilizing means (14, 15) made in the body (1) and the other (22a; 22b) to bear against a first stop surface (19, 20) of the rotor (2).

4. Potentiometer according to Claim 3, characterized in that the body (1) has the form of a bowl, the bottom (6) of which is perforated with a hole (7) likewise delimited by a tubular extension (8) forming, with the peripheral wall (9) of the bowl, a cavity (10) comprising an annular zone (11) of constant cross- section, in which the brush (3) is elastically up againstthetrack (13), and a second zone forming the said receptacle (12).

5. Potentiometer according to Claim 4, characterized in that the rotor (2) comprises an axle (17) received rotatably in the said hole (7) and ending in a head (16) having at least one appendage (18) delimiting the said first stop surface (19, 20) and a second stop surface (20, 19) which, in the rest position, is designed to bear against stop means (14, 15) made in the body (1).

6. Potentiometer according to Claim 5, characterized in that the said appendage is a skirt portion (18) which carries the brush (3) and which, with the axle (17), delimits an annular space, into which the tubular extension (8) and the spring (5a; 5b) penetrate and the lateral edges (19, 20) of which form the first and second stop surfaces.

7. Potentiometer according to Claim 5, when it is dependent on Claim 2, characterized in that the means for immobilizing the spring and for stopping the rotor consist of two stops (14, 15) which project from the bottom of the cavity (10) on either side of the said plane of symmetry and between which the said retaining lug (21 a, 21 b) of the spring (5a, 5b) is immobilized, the said stops, (15, 14) interacting selectively with either one of the said stop surfaces (19, 20), depending on the return direction of the spring (5a, 5b).

8. Potentiometer according to any of Claims 1 to 7, characterized in that it possesses a lever (4) for actuating the rotor (2), having, on either side of a longitudinal plane of symmetry, two convex lateral bearing tongues (23a, 23b), between which a longitudinal tongue (25) is bent.

9. Potentiometer according to any of Claims 1 to 8, characterized in that the axle (17) of the rotor is guided in the body (1) by means of a double bearing.
